# FASCICULE DE BREVET EUROPEEN

(11) **EP 0 020 187 B1**
(45) Date de publication et mention de la délivrance du brevet: **03.11.1982**
(21) Numéro de dépôt: 80400414.1
(22) Date de dépôt: 28.03.1980
(51) Int. Cl.: F01P 11/02

(54) **Agencement d'une boîte de dégazage faisant partie d'un circuit de refroidissement pour moteur thermique**
Anordnung eines Entlüftungskastens in einem Kühlsystem für eine Brennkraftmaschine
Arrangement of a deaeration chamber in a cooling system for an internal-combustion engine

(30) Priorité: 05.06.1979 FR 7914320
(43) Date de publication de la demande: 10.12.1980
(73) Titulaire: AUTOMOBILES PEUGEOT, 75116 Paris (FR); AUTOMOBILES CITROEN, 92200 Neuilly-sur-Seine (FR)
(72) Inventeur: Bailleux, Gilles, 78500 Sartrouville (FR)
(74) Mandataire: Moncheny, Michel

## Description

La présente invention concerne un circuit de refroidissement par liquide d'un moteur thermique, notamment sur un véhicule automobile. De façon plus précise, elle concerne l'agencement de la boîte de dégazage dont est muni un tel circuit.

Il est en effet nécessaire, sur un circuit de refroidissement par liquide d'un moteur thermique, de prévoir une boîte de dégazage destinée à recueillir les gaz qui peuvent apparaître en un point quelconque du circuit. Cette boîte doit être placée en partie haute, par rapport au reste du circuit, et elle comporte habituellement un bouchon fermant un orifice par lequel se fait le remplissage en liquide.

Or, il peut arriver que, par manque de place, ledit orifice soit d'accès particulièrement difficile. Le brevet AT-A-340 206 décrit un agencement dans lequel un radiateur est porté par le châssis du véhicule, alors que la boîte de dégazage est montée sur la cabine, elle-même articulée sur le châssis. Pour permettre le déplacement relatif de la boîte par rapport au radiateur lors du basculement de la cabine, il est prévu un conduit souple ou articulé entre cette boîte et le radiateur. Cependant, dans cet agencement la boîte de dégazage est fixe par rapport à la partie adjacente du véhicule, en l'occurrence la cabine,' et son accessibilité n'est pas modifiée par le basculement de cette dernière.

Le but de l'invention est de fournir un agencement simple procurant un bon accès à l'orifice de remplissage, même lorsque la boîte de dégazage est disposée en dessous et à une très faible distance d'une partie adjacente fixe.

Suivant l'invention, le circuit de refroidissement par liquide d'un moteur thermique d'un véhicule avec une cabine, comportant une boîte de dégazage munie d'un bouchon de remplissage et reliée audit circuit par au moins un conduit souple, est caractérisé en ce que la boîte de dégazage est montée sur un support articulé par rapport à la cabine du véhicule autour d'un axe fixe en vue d'autoriser un basculement limité de la boîte de dégazage pour faciliter l'accessibilité au bouchon de remplissage.

Un exemple de réalisation de l'invention fait l'objet de la description qui suit, en référence aux dessins joints dans lesquels :
la Figure 1 est une vue de face partielle d'un véhicule montrant un circuit de refroidissement agencé suivant l'invention ;
la Figure 2 est une coupe suivant la ligne 2-2 de la Fig. 1.

Dans l'exemple décrit, l'invention est appliquée à un véhicule utilitaire 1, à cabine avancée, dont on a notamment représenté le pare-brise 2, le tableau de bord 3, le volant de direction 4 et le capot 5 enveloppant le moteur.

Ce moteur comporte, de façon classique, un circuit de refroidissement par liquide comportant, en particulier, un radiateur 6, une pompe de circulation 7 et une boîte de dégazage 8. Cette dernière est reliée, par deux conduits souples 9 et 10, d'une part au radiateur 6, d'autre part à la pompe 7, et elle comporte un bouchon de remplissage 11.

Comme il apparaît sur la Fig. 2, la boîte de dégazage est disposée entre un tablier 12 et une calandre 13, de telle sorte que le bouchon 11 se trouve au-dessous et à une courte distance d'une tôle de structure 14, sensiblement horizontale.

Suivant l'invention, la boîte de dégazage 8 est portée par un support basculant constitué par deux bras 15, 16 articulés sur deux chevilles 17, 18 portées par des tôles 19, 20 sensiblement verticales.

Comme il est classique sur ce genre de véhicule, la calandre 13 est amovible et, lorsqu'elle est en place, la boîte de dégazage 8 est immobilisée par deux plots 21, 22 en matière élastique fixés respectivement sur le tablier 12 et sur la calandre 13.

Lorsque cette dernière est déposée, la boîte de dégazage 8 peut être basculée vers l'avant, ce mouvement de basculement étant limité par appui du bras 15 contre un bord plié 23 de la tôle 19. Dans la position basculée vers l'avant, comme représenté en trait mixte sur la Fig. 2, le bouchon 11 se trouve dégagé de la tôle horizontale 14 ce qui permet très facilement de faire le remplissage du circuit de refroidissement ou, simplement, de contrôler le niveau du liquide.

## Revendications

1. Agencement d'une boîte de dégazage (8) munie d'un bouchon de remplissage (11) et faisant partie d'un circuit de refroidissement par liquide d'un moteur thermique d'un véhicule avec une cabine, cette boîte étant reliée au circuit par au moins un conduit souple (10), caractérisé en ce que la boîte de dégazage (8) est montée sur un support (15, 16) articulé par rapport à la cabine du véhicule autour d'un axe fixe (17, 18) en vue d'autoriser un basculement limité de la boîte de dégazage pour faciliter l'accessibilité au bouchon de remplissage.

2. Agencement suivant la revendication 1, caractérisé en ce que le support comprend deux bras (15, 16) articulés autour de deux axes alignés (17, 18).

3. Agencement suivant l'une quelconque des revendications 1 et 2, caractérisé en ce qu'il est prévu au moins une butée (23) limitant le basculement de la boîte de dégazage (8).

4. Agencement suivant l'une quelconque des revendications 1 à 3, caractérisé en ce que lorsqu'elle est en place la boîte de dégazage (8) est immobilisée par deux plots (21, 22) en matière élastique, fixés respectivement sur le tablier (12) et sur la calandre (13) du véhicule.

## Claims

1. Arrangement of a degassing box provided with a filler cap (11) and part of a liquid cooling circuit of a heat engine of a vehicle with a cab, said box being connected to the circuit by at least one flexible conduit (10), characterised in that the degassing box (8) is mounted on a support (15,

16) which is pivotal about a fixed axis (17,18) with respect to the cab of the vehicle so as to allow a limited tilting of the degassing box and facilitate access to the filler cap.

2. Arrangement according to claim 1, characterised in that the support comprises two arms (15, 16) which are pivotal about two aligned pins (17, 18).

3. Arrangement according to claim 1 or 2, characterised in that at least one abutment (23) is provided for limiting the tilting of the degassing box (8).

4. Arrangement according to claim 1, 2 or 3, characterised in that when the degassing box (8) is in position, it is held stationary by two pads (21,

22) of elastic material respectively secured to the dashboard (12) and to the radiator shell (13) of the vehicle.

## Patentansprüche

1. Anordnung eines Entlüftungskastens (8), der mit einem Einfülldeckel (11) versehen ist und Teil des Kühlflüssigkeitskreislaufs einer Brennkraftmaschine eines mit einem Fahrerhaus versehenen Fahrzeugs ist, wobei der Entlüftungskasten über wenigestens eine biegsame Leitung (10) mit dem Kreislauf verbunden ist, dadurch gekennzeichnet, dass der Entlüftungskasten (8) an einem Träger (15, 16) befestigt ist, der mittels einer feststehenden Achse (17, 18) am Fahrerhaus des Fahrzeugs angelenkt ist, um ein begrenztes Schwenken des Entlüftungskastens zu ermöglichen und den Zugang zum Einfülldeckel zu erleichtern.

2. Anordnung nach Anspruch 1, dadurch gekennzeichnet, dass der Träger zwei Arme (15, 16) aufweist, die an zwei fluchtenden Achsen (17, 18) angelenkt sind.

3. Anordnung nach einem der Ansprüche 1 und 2, gekennzeichnet durch wenigstens einen Anschlag (23), der das Schwenken des Ent- lüftungskaste_{"3} (8) begrenzt.

4. Anordnung nach einem der Ansprüche 1 bis 3, dadurch gekennzeichnet, dass der Entlüftungskasten (8) im eingebauten Zustand durch zwei Blöcke (21, 22) aus elastischem Material festgelegt ist, die an der Stirnwand (12) bzw. am Kühlerdrill (13) des Fahrzeugs befestigt sind.
